# EUROPÄISCHE PATENTSCHRIFT

(11) **EP 2 567 364 B1**
(45) Veröffentlichungstag und Bekanntmachung des Hinweises auf die Patenterteilung: **06.09.2017**
(21) Anmeldenummer: 11723013.6
(22) Anmeldetag: 05.05.2011
(51) Int. Cl.: G07D 11/00

(54) **GELDKASSETTE MIT EINER ENTWERTUNGSEINHEIT**
MONEY CASSETTE WITH DEVALIDATION UNIT
CONTENEUR D'ARGENT AVEC UNE UNITE DE DEVALORISATION

(30) Priorität: 05.05.2010 DE 102010016809
(43) Veröffentlichungstag der Anmeldung: 13.03.2013
(73) Patentinhaber: Wincor Nixdorf International GmbH, 33106 Paderborn (DE)
(72) Erfinder: DIETZ, Oliver, 33178 Borchen (DE)
(74) Vertreter: Schaumburg und Partner Patentanwälte mbB
(86) Internationale Anmeldenummer: PCT/EP2011/057223
(87) Internationale Veröffentlichungsnummer: WO 2011/138408

(56) Entgegenhaltungen:
- EP-A2- 2 164 052
- EP-B1- 1 135 572
- DE-A1-102008 045 602

## Beschreibung

Die Erfindung betrifft eine Geldkassette, die eine Entwertungseinheit zum Ungültigmachen von in der Geldkassette aufgenommenen Wertscheinen und mindestens einen Manipulationssensor zur Detektion eines Manipulationsversuches der Geldkassette umfasst. Ferner hat die Geldkassette eine Steuereinheit zur Steuerung der Entwertungseinheit sowie eine Bestandsermittlungseinheit zur Ermittlung des Wertscheinbestandes der Geldkassette. In einem aktivierten Modus löst die Steuereinheit die Entwertungseinheit aus, wenn der Manipulationssensor einen Manipulationsversuch detektiert hat, wohingegen in einem deaktivierten Modus die Steuereinheit die Entwertungseinheit nicht auslöst, wenn der Manipulationssensor einen Manipulationsversuch detektiert hat.

Eine Möglichkeit Manipulationsversuchen von Geldkassetten vorzubeugen ist es, mit Hilfe von Sensoren solche Manipulationsversuche zu detektieren und im Fall eines detektierten Manipulationsversuchs die Wertscheine ungültig zu machen, sodass ein potentieller Dieb, der die Geldkassette manipuliert, die Wertscheine nicht mehr in den Umlauf bringen kann. Hierzu umfasst die Geldkassette ein sogenanntes Tintenkit, welches die Wertscheine irreversibel einfärbt. Zur Detektion von Manipulationsversuchen umfasst die Geldkassette eine Vielzahl von Sensoren, insbesondere Beschleunigungs-, Schock-, Lager-, Flüssig-, Gassensoren und/oder Sensoren, die eine Öffnung des Deckels der Geldkassette detektieren. Durch das Auslösen des Tintenkits entsteht ein nicht außer Acht zu lassender finanzieller Schaden, da neben den Wertscheinen auch die gesamte Geldkassette sowie eventuell die Umgebung der Geldkassette bei dem Auslösen des Tintenkits eingefärbt wird und anschließend gereinigt werden muss. Dies ist insbesondere dann problematisch, wenn das Tintenkit aufgrund eines von den Sensoren detektierten Manipulationsversuches ausgelöst wird und sich keine Wertscheine in der Geldkassette befinden. In diesem Fall ist das Auslösen des Tintenkits unnötig, da ein potentieller Dieb sowieso keine Wertscheine erbeuten könnte. Ein solches Auslösen der Geldkassette wird somit trotz korrekter Funktion auch als Fehlauslösung bezeichnet.

Aus dem Dokument DE 10 2008 045 607 ist die Verbindung einer Steuereinheit einer Geldkassette und einer Steuereinheit eines Tintenkits bekannt.

Aus dem Dokument EP 1 135 572 1 ist ein Safe bekannt, der mehrere Aufnahmebehälter zur Aufnahme von Wertscheinen umfasst. Jeder dieser Aufnahmebehälter hat eine Entwertungseinheit, die bei Vorliegen eines Manipulationsversuchs die in ihm aufgenommenen Wertscheine entwertet. Eine Steuereinheit des Safes deaktiviert die Entwertungseinheiten von den Aufnahmebehältern, in denen keine Wertscheine aufgenommen sind.

Es ist Aufgabe der Erfindung, eine Geldkassette anzugeben, bei der die Fehlauslösungen einer Entwertungseinheit der Geldkassette minimiert sind.

Diese Aufgabe wird durch eine Geldkassette mit den Merkmalen des Patentanspruchs 1 gelöst. Vorteilhafte Weiterbildungen der Erfindung sind in abhängigen Patentansprüchen angegeben.

Durch den Vergleich des Ist-Bestandes mit dem voreingestellten Grenzwert und des Einstellen des aktivierten Modus in Abhängigkeit des Ergebnisses dieses Vergleiches wird erreicht, dass der aktivierte Modus nur dann eingestellt ist, wenn der Ist-Bestand größer ist als der Grenzwert, und somit nur dann beim Vorliegen eins Manipulationsversuches die Entwertungseinheit ausgelöst werden kann, wenn der Bestand größer als der Grenzwert ist. Hierdurch wird der Anteil der Fehlauslösungen der Entwertungseinheit reduziert.

Unter dem Auslösen der Entwertungseinheit wird verstanden, dass die Entwertungseinheit die in der Geldkassette aufgenommenen Wertscheine irreversibel ungültig macht.

Der Grenzwert hat insbesondere den Wert Null, sodass die Steuereinheit den aktivierten Modus nur dann eingestellt ist, wenn der Bestand auf der Geldkassette größer Null ist, also dann, wenn Wertscheine in der Geldkassette aufgenommen sind. Ist die Geldkassette leer, d.h., dass die Geldkassette einen Bestand von Null hat, so ist der deaktivierte Modus eingestellt, sodass selbst beim Vorliegen eines Manipulationsversuches die Entwertungseinheit nicht ausgelöst wird. So wird unnötiges Auslösen der Entwertungseinheit vermieden, wodurch der durch die Manipulation verursachte finanzielle Schaden und der Aufwand zum Beseitigen der Manipulationsfolgen reduziert sind.

Alternativ kann der Grenzwert auf einen Wert größer Null voreingestellt sein, wobei der Wert so bemessen ist, dass bei ihm der finanzielle Schaden einer Auslösung der Entwertungseinheit größer ist als die Summe der Werte der Geldkassette aufgenommenen Wertscheine. Hierdurch wird erreicht, dass, wenn der Schaden einer Auslösung der Entwertungseinheit größer wäre als der Wert der Wertscheine, die Entwertungseinheit nicht ausgelöst wird, da der Diebstahl der Wertscheine finanziell günstiger als die Aufwendungen zum Beseitigen der Folgen eines Auslösens der Entwertungseinheit ist.

Der Ist-Bestand und der Grenzwert können jeweils eine Anzahl von Wertscheinen oder jeweils einen Wert von Wertscheinen angeben. Durch das Angeben einer Anzahl von Wertscheinen wird erreicht, dass eine solche Anzahl von Wertscheinen auf einfache Weise durch die Bestandsermittlungseinheit ermittelt werden kann. Die Verwendung des Wertes als Ist-Bestand und als Grenzwert bietet den Vorteil, dass dieser Grenzwert unabhängig davon, in welchen Denominationen der entsprechenden Grenzwert in der Geldkassette hinterlegt ist, jeweils gleichbleibend ist und somit nicht die Anzahl der Wertscheine des Grenzwertes verändert werden muss, wenn in der Geldkassette Wertscheine mit einer anderen Denomination oder mit anderen Denominationen aufgenommen werden.

Die Entwertungseinheit umfasst insbesondere ein sogenanntes Tintenkit, mit dessen Hilfe die in der Geldkassette aufgenommenen Wertscheine irreversibel einfärbbar sind. Hierdurch wird auf einfache Weise ein zuverlässiges Ungültigmachen der Wertscheine im Fall eines Manipulationsversuches erreicht, sodass die Wertscheine nicht mehr in den Geldkreislauf gebracht werden können und somit für einen potentiellen Dieb unbrauchbar sind.

Bei einer bevorzugten Ausführungsform der Erfindung umfasst die Geldkassette ein Speicherelement mit mindestens einem Speicherbereich, indem jederzeit der Ist-Bestand der in der Geldkassette vorhandenen Wertscheine gespeichert ist. Die Bestandsermittlungseinheit liest zur Ermittlung des Bestandes den Ist-Bestand aus Speicherbereich des Speicherelementes aus und übermittelt den Ist-Bestand an die Steuereinheit, damit diese den Ist-Bestand mit dem Grenzwert vergleichen kann. Es ist besonders vorteilhaft, wenn zusätzlich zum Bestand der Geldkassette in dem Speicherbereich des Speicherelementes die Anzahl, die Nennwerte und die Reihenfolge aller in der Geldkassette aufgenommenen Wertscheine gespeichert ist. Hierdurch wird erreicht, dass jederzeit bekannt ist, welcher Wertschein welcher Denomination als nächstes in der Abzugsreihenfolge angeordnet ist, sodass beispielsweise die Entnahme von Wertscheinen aus mehreren Geldkassetten in einem Geldautomaten optimiert werden kann.

Zusätzlich oder alternativ kann die Bestandsermittlungseinheit einen Bestandssensor, vorzugsweise einen optischen und/oder mechanischen Sensor, zur Ermittlung des Ist-Bestandes umfassen. Hierdurch wird erreicht, dass die Bestandsermittlungseinheit bei Bedarf den tatsächlichen Bestand aktiv unabhängig von einem Speicher ermitteln kann. Der Bestandsensor ermittelt den Bestand insbesondere mit Hilfe einer Widerstandsmessung.

Der Manipulationssensor kann einen Beschleunigungssensor zur Ermittlung der Beschleunigung der Geldkassette, einen Lagesensor zur Ermittlung der Ausrichtung der Geldkassette, einen Schocksensor zur Ermittlung von stoßartigen Belastungen, einen Sensor zur Ermittlung eines Öffnens eines Deckels der Geldkassette und/oder einen Flüssigkeitssensor umfassen. Mit Hilfe des Flüssigkeitssensors kann insbesondere ein Fluten der Kassette, beispielsweise um somit die Elektronik auszuschalten, detektiert werden. Zusätzlich oder alternativ kann die Geldkassette auch einen Gassensor umfassen, mit Hilfe dessen beispielsweise das Einleiten eines zur Explosion bestimmten Gases detektiert werden kann.

Die Geldkassette kann einen Rollenspeicher umfassen, auf dem die Wertscheine in aufgewickelter Form auf einer Wickeltrommel gespeichert werden. Ebenso können die Wertscheine in der Geldkassette auch in gestapelter Form angeordnet sein. Hierzu umfasst die Geldkassette ein oder mehrere Aufnahmefächer mit Aufnahmebereichen zur Aufbewahrung der Wertscheine.

Die zuvor beschriebenen Geldkassetten werden insbesondere in Vorrichtungen zur Handhabung von Wertscheinen, beispielsweise in Geldautomaten, automatischen Kassensystemen oder automatischen Tresorkassen eingesetzt.

Die Geldkassette und die Vorrichtung zur Handhabung von Wertscheinen sind vorzugsweise über eine Steckverbindung und/oder über eine drahtlose Verbindung miteinander verbunden, über die Daten mit Informationen über den Bestand der Geldkassette an Wertscheinen zwischen einer Steuereinheit der Vorrichtung und der Bestandsermittlungseinheit der Geldkassette übertragbar sind. Hierdurch wird erreicht, dass beispielsweise bei der Befüllung und/oder Leerung der Geldkassette in einem sogenannten Cash Center der jeweils aktuelle Bestand bekannt ist. Unter einem Cash Center wird insbesondere eine zentraler Ort verstanden, an dem Geldkassetten entleert und/oder befüllt werden.

Weitere Merkmale der Erfindung ergeben sich aus der folgenden Beschreibung, die die Erfindung anhand von Ausführungsbeispielen im Zusammenhang mit der beigefügten Figur näher erläutert.

Es zeigt:
- Figur 1: eine schematische Darstellung einer Geldkassette.

In Figur 1 ist eine schematische Darstellung einer Geldkassette 10 gezeigt. Die Geldkassette 10 umfasst eine Wertscheinaufnahmeeinheit 12 und eine als Tintenkit 14 ausgebildete Entwertungseinheit zum Ungültigmachen der von der Wertscheinaufnahmeeinheit 12 aufgenommenen Wertscheine. Die Wertscheinaufnahmeeinheit 12 kann in Form eines Rollenspeichers ausgebildet sein, bei dem die Wertscheine auf einer Wickeltrommel aufgewickelt und gespeichert sind. Alternativ kann die Wertscheinaufnahmeeinheit 12 auch ein Aufnahmefach umfassen, in dem die Wertscheine in gestapelter Form abgelegt sind.

Mit Hilfe des Tintenkits 14 können die Wertscheine im Falle eines detektierten Manipulationsversuches irreversibel eingefärbt werden. Das irreversible Einfärben der Wertscheine wird auch als Auslösen des Tintenkits 14 bezeichnet. Durch das Einfärben der Wertscheine wird erreicht, dass die Wertscheine für einen potentiellen Dieb unbrauchbar sind, sodass der Manipulationsversuch nicht erfolgreich ist.

Ferner umfasst die Geldkassette 10 eine Manipulationssensoreinheit 16 zur Detektion von Manipulationsversuchen. Die Manipulationssensoreinheit 16 umfasst vorzugsweise mehrere Sensoren, mit deren Hilfe verschiedene Manipulationsversuchsarten detektierbar sind. Solche Sensoren können insbesondere Beschleunigungssensoren, Schocksensoren, Lagesensoren, Flüssigkeitssensoren und/oder Gassensoren sein. Ferner kann die Manipulationssensoreinheit einen Sensor umfassen, mit dessen Hilfe das Öffnen eines nicht dargestellten Deckels der Geldkassette 10 detektiert werden kann, sodass ein unautorisiertes Öffnen des Deckels, d. h. das Öffnen des Deckels, wenn die Geldkassette nicht in einer Vorrichtung zur Handhabung von Wertscheinen, beispielsweise einem Geldautomaten, aufgenommen ist, detektiert und als Manipulationsversuch gewertet werden kann. Ferner hat die Geldkassette 10 eine Steuereinheit 18 zur Steuerung des Tintenkits 14, insbesondere zum Auslösen des Tintenkits 14.

Befindet sich die Geldkassette 10 in einem aktivierten Zustand, so löst die Steuereinheit 18 im Falle eines Manipulationsversuches das Tintenkit 14 aus. In einem deaktivierten Zustand dagegen löst die Steuereinheit 18 das Tintenkit 14 nicht aus, wenn ein Manipulationsversuch vorliegt.

Mit Hilfe einer Bestandsermittlungseinheit 20 kann der Ist-Bestand der Geldkassette 10 an Wertscheinen ermittelt werden. Hierzu liest die Bestandsermittlungseinheit 20 den in einem Speicherbereich des Speicherelements 22 gespeicherten Ist-Bestand der Geldkassette 10 an Wertscheinen aus. In dem Speicherelement 22 sind insbesondere die Reihenfolge und der Nennwerte aller in der Geldkassette 10 aufgenommenen Wertscheine gespeichert. Zusätzlich oder alternativ kann die Bestandsermittlungseinheit 20 einen Bestandssensor umfassen, mit dessen Hilfe der tatsächliche Bestand der Geldkassette 10 an Wertscheinen jederzeit aktiv ermittelbar ist. Diese aktive Bestandsermittlung erfolgt insbesondere mit Hilfe einer Widerstandsmessung, durch die Rückschlüsse auf den Ist-Bestand der Geldkassette 10 an Wertscheinen gezogen werden können. Ein solcher Bestandssensor ist aus dem Dokument DE 10 2008 012 046 A1 bekannt.

Die Bestandsermittlungseinheit 20 übermittelt den aktuellen Ist-Bestand der Geldkassette an Wertscheinen an die Steuereinheit 18, die den Ist-Bestand mit einem voreingestellten Grenzwert vergleicht. Ist der Ist-Bestand größer als der voreingestellte Grenzwert, so stellt die Steuereinheit 18 den aktivierten Zustand ein. Ist dagegen der Ist-Bestand kleiner als der Grenzwert oder gleich dem Grenzwert, so stellt die Steuereinheit 18 den deaktivierten Zustand ein. Hierdurch wird erreicht, dass das Tintenkit 14 nur dann bei einem Manipulationsversuch ausgelöst wird, wenn der Ist-Bestand größer als der Grenzwert ist.

Der Grenzwert ist insbesondere derart gewählt, dass im Falle eines Auslösen des Tintenkits 14 bei einem Wertscheinbestand der Geldkassette 10 größer als der Grenzwert der durch das Auslösen des Tintenkits 14 verursachte finanzielle Schaden geringer ist als der Schaden eines Diebstahls der in der Geldkassette 10 aufgenommenen Wertscheine. Ist der Bestand dagegen geringer als der Grenzwert oder gleich dem Grenzwert, so ist der durch ein Auslösen des Tintenkits 14 verursachte finanzielle Schaden größer als ein eventueller Diebstahl der Wertscheine, sodass in diesem Fall das Tintenkit 14 aus wirtschaftlichen Gründen nicht ausgelöst wird.

Alternativ kann der Grenzwert auch den Wert "0" haben, dass heißt, dass in diesem Fall das Tintenkit 14 bei einem Manipulationsversuch nur dann ausgelöst wird, wenn mindestens ein Wertschein in der Geldkassette 10 vorhanden ist, und dass das Tintenkit 14 deaktiviert ist, wenn die Geldkassette 10 leer ist, also wenn kein Wertschein in der Geldkassette 10 aufgenommen ist.

Der Grenzwert und der Ist-Bestand können als Anzahl an Wertscheinen oder als Summe der Werte der entsprechenden Wertscheine angegeben sein. Durch das Deaktivieren des Tintenkits 14 in dem Fall, dass der Ist-Bestand den Grenzwert unterscheidet oder gleich dem Grenzwert ist, wird erreicht, dass die Anzahl der Fehlauslösungen des Tintenkits 14 reduziert wird und somit der Aufwand und der finanzielle Schaden vermindert werden.

Zusätzlich zu dem Umschalten zwischen dem aktivierten und dem deaktivierten Zustand aufgrund des Vergleiches zwischen dem Ist-Bestand und dem Grenzwert kann die Geldkassette 10, je nach dem, wo sie sich zurzeit befindet, zwischen verschiedenen Modi umgeschaltet werden. Ist die Geldkassette 10 in einer Vorrichtung zur Handhabung von Wertscheinen, insbesondere einem Geldautomaten, einem automatischen Kassensystem oder einer automatischen Tresorkasse aufgenommen, so wird die Geldkassette 10 in einen so genannten ATM-Modus geschaltet, bei dem das Tintenkit 14 aktiviert ist, sofern der Bestand größer ist als der Grenzwert. Ist der Ist-Bestand kleiner als der voreingestellte Grenzwert oder gleich dem Grenzwert, so wird der deaktivierte Modus eingestellt.

Wird die Geldkassette 10 aus der Vorrichtung zur Handhabung von Wertscheinen entnommen, so wird die Geldkassette 10 in einen sogenannten Transportmodus geschaltet, in dem für das Auslösen des Tintenkits 14 andere Auslösekriterien gelten als im ATM-Modus. Zum Beispiel können im Transportmodus Lage- und/oder Beschleunigungssensoren deaktiviert und im ATM-Modus aktiviert sein. Die Geldkassette 10 wird nur dann bei dem Transport in den Transportmodus versetzt, wenn der Bestand der Geldkassette 10 an Wertscheinen größer ist als der Grenzwert. Ansonsten wird ebenfalls der deaktivierte Modus eingestellt.

Ist die Geldkassette 10 in einem Cash Center oder einem Back Office angeordnet, in dem die Geldkassette entleert und/oder befüllt wird, ist der deaktivierte Zustand eingestellt. Als Back Office wird insbesondere ein öffentlich nicht zugänglicher Bereich zum Bargeldhandling in einer Einzelhandelsfiliale verstanden. Befindet sich die Geldkassette 10 aufgrund eines Bestandes kleiner als bzw. gleich dem Grenzwert während des Transportes bereits in dem deaktivierten Zustand, so wird dieser beibehalten, andernfalls wird von dem Transportmodus in den deaktivierten Zustand umgeschaltet.

Nach einer Befüllung der Geldkassette 10 mit Wertscheinen wird wieder der Transportmodus aktiviert, sofern der Ist-Bestand größer als der Grenzwert ist.

Damit die Steuereinheit 18 zwischen den verschiedenen Modi bzw. Zuständen korrekt umschalten kann, ist die Geldkassette 10, wenn sie sich in einer Vorrichtung zur Handhabung von Wertscheinen oder einem Cash Center bzw. Back Office befindet, über eine Steckverbindung und/oder eine drahtlose Verbindung mit der Vorrichtung, in der sie vorzugsweise aufgenommen ist, verbunden. Auf diese Weise können auf einfache Art Daten mit den notwendigen Informationen zwischen den Vorrichtungen und der Geldkassette 10 übertragen werden.

### Bezugszeichenliste

- 10: Geldkassette
- 12: Wertscheinaufbewahrungseinheit
- 14: Entwertungseinheit
- 16: Manipulationssensor
- 18: Steuereinheit
- 20: Bestandsermittlungseinheit
- 22: Speicherelement

## Patentansprüche

1. Geldkassette,
mit einer Entwertungseinheit (14) zum Ungültigmachen von in der Geldkassette (10) aufgenommenen Wertscheinen,
mit mindestens einem Manipulationssensor (16) zur Detektion eines Manipulationsversuches der Geldkassette (10),
mit einer Steuereinheit (18) zur Steuerung der Entwertungseinheit (14), und
mit einer Bestandsermittlungseinheit (20) zur Ermittlung des Bestandes der Geldkassette (10) an Wertscheinen,
wobei in einem aktivierten Modus die Steuereinheit (18) die Entwertungseinheit (14) auslöst, wenn der Manipulationssensor (16) einen Manipulationsversuch detektiert hat, und
wobei in einem deaktivierten Modus die Steuereinheit (18) die Entwertungseinheit (14) nicht auslöst, wenn der Manipulationssensor (16) einen Manipulationsversuch detektiert hat,
**dadurch gekennzeichnet,**
**dass** die Bestandsermittlungseinheit (20) einen Ist-Bestand der Geldkassette (10) an die Steuereinheit (18) übermittelt,
die Steuereinheit (18) den Ist-Bestand mit einem voreingestellten Grenzwert vergleicht,
die Steuereinheit (18) den aktivierten Modus einstellt, wenn der Ist-Bestand größer ist als der Grenzwert, und
**dass** die Steuereinheit (18) den deaktivierten Modus einstellt, wenn der Ist-Bestand kleiner als der oder gleich dem Grenzwert ist.

2. Geldkassette (10) nach Anspruch 1, **dadurch gekennzeichnet, dass** der Grenzwert den Wert Null hat.

3. Geldkassette (10) nach einem der vorhergehenden Ansprüche, **dadurch gekennzeichnet, dass** der Grenzwert so voreingestellt ist, dass bei ihm der finanzielle Schaden einer Auslösung der Entwertungseinheit (14) höher ist als die Summe der Werte der beim Grenzwert in der Geldkassette (10) aufgenommen Wertscheine.

4. Geldkassette (10) nach einem der vorhergehenden Ansprüche, **dadurch gekennzeichnet, dass** der Ist-Bestand und der Grenzwert jeweils eine Anzahl von Wertscheinen angeben.

5. Geldkassette (10) nach einen der Ansprüche 1 bis 3, **dadurch gekennzeichnet, dass** der Ist-Bestand und der Grenzwert jeweils einen Wert von Wertscheinen angeben.

6. Geldkassette (10) nach einem der vorhergehenden Ansprüche, **dadurch gekennzeichnet, dass** die Entwertungseinheit (14) ein Tintenkit umfasst.

7. Geldkassette (10) nach einem der vorhergehenden Ansprüche, **dadurch gekennzeichnet, dass** die Geldkassette (10) ein Speicherelement (22) mit mindestens einem Speicherbereich umfasst, in dem jederzeit der Ist-Bestand der Geldkassette (10) an Wertscheinen gespeichert ist, und dass die Bestandsermittlungseinheit (20) zur Übermittlung des Ist-Bestands an die Steuereinheit (18) diesen aus dem Speicherbereich ausliest.

8. Geldkassette (10) nach einem der vorhergehenden Ansprüche, **dadurch gekennzeichnet, dass** die Bestandsermittlungseinheit (20) einen Bestandssensor zur Ermittlung des Ist-Bestands umfasst.

9. Geldkassette (10) nach Anspruch 8, **dadurch gekennzeichnet, dass** der Bestandssensor den Bestand mit Hilfe einer Widerstandsmessung ermittelt.

10. Geldkassette (10) nach einem der vorhergehenden Ansprüche, **dadurch gekennzeichnet, dass** der Manipulationssensor einen Beschleunigungssensor zur Ermittlung der Beschleunigung der Geldkassette (10), einen Lagesensor zur Ermittlung der Ausrichtung der Geldkassette (10), einen Schocksensor zur Ermittlung von stoßartigen Belastungen, einen Sensor zur Ermittlung des Öffnen eines Deckels der Geldkassette (10) und/oder einen Flüssigkeitssensor umfasst.

11. Geldkassette (10) nach einem der vorhergehenden Ansprüche, **dadurch gekennzeichnet, dass** die Geldkassette (10) einen Rollenspeicher zur Speicherung der Wertscheine umfasst.

12. Geldkassette (10) nach einem der vorhergehenden Ansprüche, **dadurch gekennzeichnet, dass** die Geldkassette (10) ein Aufnahmebereich zum Aufbewahren der Wertscheine umfasst, in dem die Wertschein in gestapelter Form angeordnet sind.

13. Vorrichtung zur Handhabung von Wertscheinen, **dadurch gekennzeichnet, dass** in ihr eine Geldkassette (10) nach einem der Ansprüche 1 bis 12 aufgenommen ist.

14. Vorrichtung nach Anspruch 13, **dadurch gekennzeichnet, dass** über eine Steckverbindung und/oder eine drahtlose Verbindung Daten mit Informationen über den Bestand der Geldkassette (10) an Wertscheinen zwischen einer Steuereinheit der Vorrichtung und der Bestandsermittlungseinheit (20) der Geldkassette (10) übertragbar sind.

## Claims

1. A cash box, comprising
an invalidating unit (14) for invalidating notes of value accommodated in the cash box (10),
at least one manipulation sensor (16) for detecting attempts to manipulate the cash box (10),
a control unit (18) for controlling the invalidating unit (14), and
a stock determination unit (20) for determining the stock of notes of value in the cash box (10),
wherein in an activated mode the control unit (18) triggers the invalidating unit (14) if the manipulation sensor (16) has detected a manipulation attempt, and
wherein in a deactivated mode the control unit (18) does not trigger the invalidating unit (14) if the manipulation sensor (16) has detected a manipulation attempt,
**characterized in that**
the stock determination unit (20) transmits an actual stock of the cash box (10) to the control unit (18),
the control unit (18) compares the actual stock with a preset threshold,
the control unit (18) sets the activated mode if the actual stock is larger than the threshold, and
the control unit (18) sets the deactivated mode if the actual stock is less than or equal to the threshold.

2. The cash box (10) according to claim 1, **characterized in that** the threshold has the value zero.

3. The cash box (10) according to one of the preceding claims, **characterized in that** the threshold is preset such that the financial damage of a triggering of the invalidating unit (14) is higher than the sum of the values of the notes of value accommodated in the cash box (10) at the threshold.

4. The cash box (10) according to one of the preceding claims, **characterized in that** the actual stock und the threshold each indicate a number of notes of value.

5. The cash box (10) according to one of claims 1 to 3, **characterized in that** the actual stock and the threshold each indicate a value of notes of value.

6. The cash box (10) according to one of the preceding claims, **characterized in that** the invalidating unit (14) comprises an ink kit.

7. The cash box (10) according to one of the preceding claims, **characterized in that** the cash box (10) comprises a memory element (22) with at least one memory region in which at any time the actual stock of notes of value in the cash box (10) is stored and **in that** the stock determination unit (20) for transmitting the actual stock to the control unit (18) reads out the actual stock from the memory region.

8. The cash box (10) according to one of the preceding claims, **characterized in that** the stock determination unit (20) comprises a stock sensor for determining the actual stock.

9. The cash box (10) according to claim 8, **characterized in that** the manipulation sensor determines the stock by means of a resistance measurement.

10. The cash box (10) according to one of the preceding claims, **characterized in that** the manipulation sensor comprises an acceleration sensor for determining the acceleration of the cash box (10), a position sensor for determining the orientation of the cash box (10), a shock sensor for determining shock loads, a sensor for determining the opening of a cover plate of the cash box (10) and/or a liquid sensor.

11. The cash box (10) according to one of the preceding claims, **characterized in that** the cash box (10) comprises a drum module for storing the notes of value.

12. The cash box (10) according to one of the preceding claims, **characterized in that** the cash box (10) comprises a receiving area for storing the notes of value in which the notes of value are arranged in stacked form.

13. A device for handling notes of value, **characterized in that** it accommodates a cash box (10) according to one of claims 1 to 12.

14. The device according to claim 13, **characterized in that** via a plug connection and/or a wireless connection data containing information about the stock of notes of value in the cash box (10) are transmittable between a control unit of the device and the stock determination unit (20) of the cash box (10).

## Revendications

1. Cassette à espèces,
comprenant une unité de dévalorisation (14) pour l'invalidation de documents de valeur reçus dans la cassette à espèces (10),
au moins un détecteur d'effraction (16) pour la détection d'une tentative d'effraction de la cassette à espèces (10),
une unité de commande (18) pour la commande de l'unité de dévalorisation (14), et
une unité de détermination du stock (20) pour la détermination du stock de documents de valeur de la cassette à espèces (10),
dans un mode activé, l'unité de commande (18) déclenchant l'unité de dévalorisation (14) lorsque le détecteur d'effraction (16) a détecté une tentative d'effraction, et
dans un mode désactivé, l'unité de commande (18) ne déclenchant pas l'unité de dévalorisation (14) lorsque le détecteur d'effraction (16) a détecté une tentative d'effraction,
**caractérisée en ce que**
l'unité de détermination du stock (20) transmet un stock réel de la cassette à espèces (10) à l'unité de commande (18),
l'unité de commande (18) compare le stock réel à une valeur limite prédéfinie,
l'unité de commande (18) règle le mode activé lorsque le stock réel est supérieur à la valeur limite, et
**en ce que** l'unité de commande (18) règle le mode désactivé lorsque le stock réel est inférieur ou égal à la valeur limite.

2. Cassette à espèces (10) selon la revendication 1, **caractérisée en ce que** la valeur limite présente la valeur zéro.

3. Cassette à espèces (10) selon l'une quelconque des revendications précédentes, **caractérisée en ce que** la valeur limite est prédéfinie de telle sorte que, à proximité de la valeur limite, le dommage financier d'un déclenchement de l'unité de dévalorisation (14) est supérieur à la somme des valeurs des documents de valeur reçus dans la cassette à espèces (10) à proximité de la valeur limite.

4. Cassette à espèces (10) selon l'une quelconque des revendications précédentes, **caractérisé en ce que** le stock réel et la valeur limite indiquent chacun un certain nombre de documents de valeur.

5. Cassette à espèces (10) selon l'une quelconque des revendications 1 à 3, **caractérisé en ce que** le stock réel et la valeur limite indiquent chacun une valeur de documents de valeur.

6. Cassette à espèces (10) selon l'une quelconque des revendications précédentes, **caractérisée en ce que** l'unité de dévalorisation (14) comprend un bloc d'encre.

7. Cassette à espèces (10) selon l'une quelconque des revendications précédentes, **caractérisée en ce que** la cassette à espèces (10) comprend un élément de mémoire (22) comprenant au moins une zone de mémoire, dans laquelle, à tout moment, le stock réel de documents de valeur de la cassette à espèces (10) est mis en mémoire, et **en ce que** l'unité de détermination du stock (20), pour transmettre le stock réel à l'unité de commande (18), extrait ce dernier de la zone de mémoire.

8. Cassette à espèces (10) selon l'une quelconque des revendications précédentes, **caractérisée en ce que** l'unité de détermination du stock (20) comprend un détecteur de stock pour la détermination du stock réel.

9. Cassette à espèces (10) selon la revendication 8, **caractérisée en ce que** le détecteur de stock détermine le stock à l'aide d'une mesure de résistance.

10. Cassette à espèces (10) selon l'une quelconque des revendications précédentes, **caractérisée en ce que** le détecteur d'effraction comprend un capteur d'accélération pour la détermination de l'accélération de la cassette à espèces (10), un capteur de position pour la détermination de l'orientation de la cassette à espèces (10), un capteur de chocs pour la détermination de charges par à-coups, un capteur pour la détermination de l'ouverture de la cassette à espèces (10) et/ou un capteur de liquide.

11. Cassette à espèces (10) selon l'une quelconque des revendications précédentes, **caractérisée en ce que** la cassette à espèces (10) comprend un dispositif de stockage à rouleaux pour le stockage des documents de valeur.

12. Cassette à espèces (10) selon l'une quelconque des revendications précédentes, **caractérisée en ce que** la cassette à espèces (10) comprend une zone de réception pour le stockage des documents de valeur, dans laquelle les documents de valeur sont agencés sous forme empilée.

13. Dispositif de manipulation de documents de valeur, **caractérisé en ce qu'**une cassette à espèces (10) selon l'une quelconque des revendications 1 à 12 y est reçue.

14. Dispositif selon la revendication 13, **caractérisé en ce que** des données comprenant des informations concernant le stock de documents de valeur de la cassette à espèces (10) peuvent être transmises entre une unité de commande du dispositif et l'unité de détermination du stock (20) de la cassette à espèces (10) par l'intermédiaire d'une connexion enfichable et/ou d'une liaison sans fil.
